# EUROPÄISCHE PATENTSCHRIFT

(11) **EP 0 995 516 B1**
(45) Veröffentlichungstag und Bekanntmachung des Hinweises auf die Patenterteilung: **30.03.2005**
(21) Anmeldenummer: 99120316.7
(22) Anmeldetag: 12.10.1999
(51) Int. Cl.: B21D 43/22, B21D 28/22, B65G 57/06

(54) **Vorrichtung zum Stanzen und stanzbildgerechten Stapeln von Stanzblechen**
Device for stamping and correct stacking of sheet metal stampings
Dispositif pour l'estampage et paquetage des pièces en tôle

(30) Priorität: 15.10.1998 DE 19847551
(43) Veröffentlichungstag der Anmeldung: 26.04.2000
(73) Patentinhaber: Schuler Pressen GmbH & Co. KG, 73033 Göppingen (DE)
(72) Erfinder: Wegener, Konrad, Dr.-Ing., 73033 Göppingen (DE); Bareis, Alfred, 73066 Uhingen (DE)
(74) Vertreter: Abel, Thomas Mario

(56) Entgegenhaltungen:
- EP-A- 0 446 714
- FR-A- 2 289 267
- US-A- 4 108 031
- US-A- 5 695 591

## Beschreibung

Die Erfindung betrifft eine Vorrichtung zum Stanzen und stanzbildgerechten Stapeln von Stanzblechen nach der im Oberbegriff von Anspruch 1 näher definierten Art.

Aus der DE 26 05 983 C3 ist eine Vorrichtung zum Stauzen und stauzbildgerechten Stapeln von Stauzblechen bekannt.

Die gestanzten Bleche werden hierbei auf einem Dorn aufgestapelt bzw. geführt, der sich in dem Aufnahmeschacht für die Stanzbleche unterhalb des Stempels befindet und der die Bleche an ihrer Innenbohrung aufnimmt.

Hierbei ist jedoch nachteilig, daß eine relativ große Innenbohrung der Stanzbleche notwendig ist, da der Stapeldorn bei dem ansonsten notwendigen geringen Durchmesser sehr instabil wird. Des weiteren müssen zum Umrüsten auf Bleche mit anderem Innendurchmesser die Stapeldorne ausgetauscht werden, was nicht automatisierbar und somit zeit- und kostenintensiv ist.

Zum allgemeinen Stand der Technik bezüglich Vorrichtungen zum Stanzen und stanzbildgerechten Stapeln von Stanzblechen wird des weiteren auf die Schriften DE 31 47 034 A1, DE 28 39 928 A1, EP 0 343 661 A1, DE 26 30 867 C2 DE, 20 65 645 A1, DE 27 06 274 A1, und DE 23 39 322 A1 verwiesen.

Aus der gattungsgemäßen FR 2289267 ist eine Stanzeinrichtung mit einem Stanzwerkzeug bekannt, dessen Matrize einen Durchgang zur Aufnahme der Stanzbleche aufweist. In dem Durchgang ist zentrisch ein Aufnahmedorn angeordnet, auf dem sich die gestanzten Bleche zu einem Stapel aufreihen. Unterhalb des Stapeldorns ist ein Transportdorn angeordnet. Seitlich verstellbare Schieber steuern den Übertritt der Stanzbleche von dem Stapeldorn zu dem Transportdorn.

Der Stapeldorn wie auch der Transportdorn ist an die zu stanzenden Bleche angepasst. Bei der Umrüstung des Stanzwerkzeugs müssen der Stapeldorn und der Transportdorn in der Regel mit umgerüstet werden.

Es ist Aufgabe der vorliegenden Erfindung, eine Vorrichtung zum stanzbildgerechten Stapeln von Stanzblechen zu schaffen, bei welcher eine sehr gute Führung für die gestanzten Bleche gegeben ist und welche beim Umrüsten der Produktion auf einen anderen Durchmesser der Stanzbleche sehr schnell, insbesondere ohne notwendige Umrüstarbeiten angepaßt werden kann.

Erfindungsgemäß wird diese Aufgabe durch die im Anspruch 1 genannten Merkmale gelöst. Durch die erfindungsgemäßen Klemmelemente, welche die Stanzbleche an deren Umfang angreifen und somit in der Lage sind, diese festzuklemmen, ergibt sich eine Außenführung für die Stanzbleche, welche in sehr einfacher Weise an verschiedene Durchmesser derselben angepaßt werden kann.

In einfacher Weise bildet hierbei das unterste sich in der Führungseinrichtung zwischen den Klemmelementen befindliche Stanzblech die Trennung zwischen denjenigen Blechen, die für den Weitertransport bzw. die Weiterbearbeitung vorgesehen sind und sich daher bereits unterhalb der Führungseinrichtung befinden, und denjenigen Blechen, die von der Führungseinrichtung gestapelt werden sollen. Somit wird durch die Klemmelemente eine Stapelweiche gebildet, so daß auch während einer Ausbringung der Stanzbleche ein ununterbrochenes Stanzen der Bleche möglich ist. Des weiteren kann eine Verdrehung der Stanzbleche durch die erfindungsgemäßen Klemmelemente verhindert werden.

Vorteilhafte Weiterbildungen und Ausgestaltungen der Erfindung ergeben sich aus den Unteransprüchen und aus dem nachfolgend anhand der Zeichnung prinzipmäßig dargestellten Ausführungsbeispiel.

Es zeigt:
- Fig. 1: eine erfindungsgemäße Vorrichtung zum stanzbildgerechten Stapeln von Stanzblechen in einer Schnittdarstellung;
- Fig. 2: einen Schnitt nach der Linie II-II aus Fig. 1; und
- Fig. 3: eine Vorderansicht des erfindungsgemäßen Klemmelements als Teil der Führungseinrichtung.

Fig. 1 zeigt eine Vorrichtung 1 zum Stanzen und stanzbildgerechten Stapeln von bevorzugt runden Stanzblechen 2, welche durch ein Werkzeugoberteil bzw. einen Stempel 3 und einem mit dem Stempel 3 zusammenarbeitenden Werkzeugunterteil bzw. Matrize 4 aus einem Blechstreifen 5 in an sich bekannter Weise hergestellt werden. Selbstverständlich können auch Stanzbleche 2 mit einer anderen als einer runden Geometrie hergestellt werden.

Unterhalb der Matrize 4 befindet sich ein Aufnahmeschacht 6, in welchen die Stanzbleche 2 fallen und auf einem am unteren Ende des Aufnahmeschachtes 6 sich befindlichen Auflageelements 7 in Form eines Blechstapels 8 aufgestapelt werden. Das Auflageelement 7 weist an seiner Unterseite eine Hubeinrichtung 9, in diesem Fall eine pneumatische oder hydraulische Zylinder/Kolbeneinheit auf, welche in der Lage ist, das Auflageelement 7 während des Stanzens der Bleche 2 nach unten zu bewegen. Auf diese Art und Weise ist sichergestellt, daß ständig neue Stanzbleche 2 gestanzt werden und in den Aufnahmeschacht 6 gelangen können. Bei Bedarf kann die Hubeinrichtung 9 das Auflageelement 7 auch wieder nach oben verschieben. Hierzu kann die Hubeinrichtung 9 mit einer nicht dargestellten Steuerung des Stempels 3 verbunden sein. Alternativ kann die Hubeinrichtung 9 auch als elektrische Hubeinrichtung 9 oder als Linearantrieb ausgebildet sein. In diesem Zusammenhang ist es möglich, die Hubeinrichtung 9 so mit dem Stempel 3 zu koppeln, daß das Auflageelement 7 bei jedem Hub des Stempels 3 um die Dicke eines Stanzbleches 2 nach unten verfahren wird.

Direkt unterhalb des Aufnahmeschachtes 6 befindet sich eine Führungseinrichtung 10 zur Führung der Stanzbleche 2. Die Führungseinrichtung 10 weist zwei einander gegenüberliegende, auf den Umfang der Stanzbleche 2 wirkende Klemmelemente 11 auf, welche an ihrer den Stanzblechen 2 zugewandten Seite prismenförmig ausgebildet sind. Die Klemmelemente 11 sind an ihrer den Stanzblechen 2 abgewandten Seite mit einer Antriebseinrichtung 12 verbunden, welche in der Lage ist, die Klemmelemente 11 senkrecht zur Stanzrichtung auf die Stanzbleche 2 zuzubewegen und von diesen wegzubewegen. Die Antriebseinrichtung 12 ist im vorliegenden Fall eine pneumatische oder hydraulische Zylinder/Kolben-Einheit, kann jedoch bei Bedarf auch durch einen elektrischen Antrieb gebildet sein.

Oberhalb der Klemmelemente 11 befinden sich Führungselemente 13, welche mit einem Befestigungselement 14 direkt unterhalb des Werkzeugunterteils 4 verbunden sind. Auch die Führungselemente 13 sind prismenförmig ausgebildet, was in Fig. 2 erkennbar ist. Zwischen den Führungselementen 13 werden somit die die Matrize 4 verlassenden Stanzbleche 2 geführt bevor sie in den Bereich der Klemmelemente 11 gelangen. Dies verhindert die Verschiebung der Stanzbleche 2. Das Verdrehen der Stanzbleche 2 wird dadurch verhindert, daß der Blechstapel 8 unter axialem Druck zwischen dem Mantel der Matrize 4 und der Hubeinrichtung 9 bzw. den Klemmelementen 11 eingespannt ist. Dadurch wird die Möglichkeit für ein stanzbildgerechtes Stapeln der Stanzbleche 2 geschaffen.

Die gesamte Führungseinrichtung 10, d.h. die Klemmelemente 11 mit der Antriebseinrichtung 12, kann durch eine weitere Antriebseinrichtung 15 in vertikaler Richtung, d.h. in Richtung einer Längsachse 16 des Aufnahmeschachtes 6 bzw. in Stanzrichtung in der Höhe verstellt werden. Die Längsachse 16 bildet somit auch die Längsachse des Stempels 3. Die Antriebseinrichtungen 12 und 15 sind im vorliegenden Fall jeweils als Zylinder/Kolben-Einheiten hydraulischer oder pneumatischer Art ausgebildet, können jedoch gegebenenfalls auch durch elektrische Antriebe ersetzt werden. Die Antriebseinrichtungen 15 befinden sich jeweils auf einem Schlitten 17, der auf einem Gestell 18 gelagert ist, welches Teil der Vorrichtung 1 ist.

Um die Führungseinrichtung 10 an verschiedene Durchmesser von Stanzblechen 2 anpassen zu können, ist zwischen der Antriebseinrichtung 15 und dem Gestell 18 eine Durchmesserverstelleinrichtung 19, jeweils einander gegenüberliegend, angeordnet. Dabei kann über eine Antriebseinrichtung 20 eine Spindel 21 bewegt werden, wodurch der Schlitten 17 senkrecht zu der Längsachse 16 verstellt wird. Auf dem Schlitten 17 ist neben der Antriebseinrichtung 15 auch das Befestigungselement 14 angebracht und somit wird beim Verfahren des Schlittens 17 die gesamte Führungseinrichtung 10 mit den Klemmelementen 11 und den Führungselementen 13 in Richtung der Stanzbleche 2 oder von den Stanzblechen 2 wegbewegt und somit auf den Durchmesser derselben eingestellt. Die Antriebseinrichtung 20 kann hierbei elektrisch, hydraulisch, pneumatisch oder in einer beliebigen anderen Form ausgebildet sein, wobei die Spindel 21 nicht unbedingt notwendig ist.

Fig. 1 ist ebenfalls zu entnehmen, daß das Auflageelement 7 rechenförmig mit Zinken 22 ausgebildet ist, welche sich in Richtung der Längsachse 16 des Aufnahmeschachtes 6 erstrecken. Auf den Zinken 22 werden die Stanzbleche 2 in Form der Blechstapel 8 abgelegt. Zwischen den Zinken 22 verlaufen senkrecht zu denselben und senkrecht zu der Längsachse 16 Förderketten 23 zum Transport der Blechstapel 8. Wird das Auflageelement 7 durch die Hubeinrichtung 9 nach unten bewegt, so kommt der entsprechende Blechstapel 8 an einem bestimmten Punkt auf den Förderketten 23 zu liegen und wird von seiner Position unterhalb des Aufnahmeschachts 6 wegbefördert.

Die Förderketten 23, welche zwischen der Führungseinrichtung 10 und dort sowohl zwischen den Zinken 22 als auch außerhalb derselben verlaufen, sind in Fig. 2 auch erkennbar.

Beim Herstellen von Stanzblechen 2 durch den Stempel 3 werden die Stanzbleche 2 zunächst auf dem Auflageelement 7 aufgestapelt. Wenn eine vorgewählte Höhe des Blechstapels 8 erreicht ist, rücken die Klemmelemente 11 ein und halten die unteren Stanzbleche 2 des Blechstapels 8 fest. Das Auflageelement 7 fährt daraufhin nach unten und legt die abgetrennten Stanzbleche 2 auf der Förderkette 23 ab. Während dieses Vorgangs läuft das Stanzen der Stanzbleche 2 weiter, wobei die Stanzbleche 2 von dem untersten zwischen den Führungselementen 13 sich befindlichen Stanzblech 2 aufgefangen werden. Mit anderen Worten wird beim Abzweigen einer bestimmten Menge an Stanzblechen 2 von dem Blechstapel 8 die Trennung der abgezweigten Stanzbleche 2 von den restlichen Stanzblechen 2 durch das unterste sich noch zwischen den Führungselementen 13 befindliche Stanzblech 2 gebildet, welches somit eine Stapelweiche darstellt. Nach dem Ablegen der abgezweigten Stanzbleche 2 auf den Förderketten 23 und deren Entfernung aus dem Bereich des Auflageelementes 7 wird dieses bis unterhalb der Klemmelemente 11 angehoben, worauf die Klemmelemente 11 zurückgezogen werden. Während des Stanzens bewegt sich außerhalb der Ablegeoperation das Auflageelement 7 pro Hub um eine Blechdicke nach unten. Während des Eingriffs der Klemmelemente 11 bewegen sich mittels der Hubeinrichtung 9 die restlichen Stanzbleche 2 pro Hub um eine Blechdicke nach unten. Gegebenenfalls kann der Hub des Stempels 3 genutzt werden, um die schrittweise Absenkung der Stanzbleche 2 zu erreichen.

Nach dem Abtransport durch die Förderketten 23 können die Stanzbleche 2 noch verschweißt oder in anderer Weise bearbeitet werden. Diese weitere Bearbeitung kann allerdings auch schon vor dem Ablegen der Stanzbleche 2 vorgesehen sein. Ein Verschweißen der Stanzbleche 2 kann beispielsweise dann sinnvoll bzw. notwendig sein, wenn diese zur Herstellung von Rotoren oder Statoren von Elektromotoren verwendet werden sollen.

Aus Fig. 3, welche eine Ansicht der Klemmelemente 11 und der Führungselemente 13 aus einer Sicht ausgehend von der Längsachse 16 zeigt, ist die Ausbildung der Klemmelemente 11 und der Führungselemente 13 ersichtlich. Die Führungselemente 13 sind nämlich rechenförmig mit Zinken 24 und sich zwischen den Zinken 24 sich befindlichen Freiräumen 25 ausgebildet. Auch die Klemmelemente 11 weisen Zinken 26 und zwischen den Zinken 26 gebildete Freiräume 27 auf. Die beiden Elemente 11 und 13 sind so angeordnet, daß die Zinken 24 der Führungselemente 13 in die Freiräume 27 der Klemmelemente 11 eingreifen, und die Zinken 26 der Klemmelemente 11 in die Freiräume 25 der Führungselemente 13 eingreifen. Die Freiräume 25 bzw. 27 sind dabei annähernd so breit wie die Zinken 24 bzw. 26, so daß eine Führung der Stanzbleche 2 durch die Führungselemente 13 und die Klemmelemente 11 gegeben ist.

Durch die rechenförmige Ausbildung der Klemmelemente 11 und der Führungselemente 13 ist eine gute Führung und eine entsprechende Klemmwirkung für die Stanzbleche 2 über eine sehr große Länge in Richtung der Längsachse 16 sichergestellt. Des weiteren kann hierdurch ein horizontaler Spalt zwischen den Klemmelementen 11 und den Führungselementen 13 vermieden werden, was verhindert, daß Stanzbleche 2 zwischen den Klemmelementen 11 und den Führungselementen 13 hindurch nach außen gelangen können.

## Patentansprüche

1. Vorrichtung zum Stanzen und stanzbildgerechten Stapeln von Stanzblechen, insbesondere für elektrische Maschinen, mit folgenden Merkmalen:
1.1 einem Stempel zum Stanzen der Stanzbleche,
1.2 einer mit dem Stempel zusammenarbeitenden Matrize,
1.3 einer Führungseinrichtung zur Führung der gestanzten Bleche unterhalb der Matrize, wobei
1.4 die Führungseinrichtung (10) wenigstens zwei Klemmelemente (11) aufweist, und
1.5 die Klemmelemente (11) dafür vorgesehen sind, die Stanzbleche (2) an ihrem Umfang festzuklemmen.
**dadurch gekennzeichnet, daß**
die Führungseinrichtung (10) jeweils eine Antriebseinrichtung (12) zum Verstellen der Klemmelemente (11) senkrecht zur Stanzrichtung aufweist.

2. Vorrichtung nach Anspruch 1, **dadurch gekennzeichnet, daß** die Führungseinrichtung (10) Führungselemente (13) aufweist, welche auf der der Matrize (4) zugewandten Seite der Klemmelemente (11) angeordnet sind.

3. Vorrichtung nach Anspruch 1 oder 2,
**dadurch gekennzeichnet, daß** die Klemmelemente (11) an ihrer den Stanzblechen (2) zugewandten Seite prismenförmig ausgebildet sind.

4. Vorrichtung nach einem der Ansprüche 1 bis
**dadurch gekennzeichnet, daß** die Führungselemente (13) an ihrer den Stanzblechen (2) zugewandten Seite prismenförmig ausgebildet sind.

5. Vorrichtung nach einem der Ansprüche 2 bis 4,
**dadurch gekennzeichnet, daß** die Klemmelemente (11) und die Führungselemente (13) rechenförmig mit Zinken (24 bzw. 26) ausgebildet sind, wobei die Zinken (24 bzw. 26) in Richtung der Längsachse (16) des Stempels (3) ausgerichtet sind und zum gegenseitigen Ineinandergreifen vorgesehen sind.

6. Vorrichtung nach einem der Ansprüche 1 bis
**dadurch gekennzeichnet, daß** die Führungseinrichtung (10) mit den Klemmelementen (11) durch eine Antriebseinrichtung (15) in Richtung der Längsachse (16) des Stempels (3) höhenverstellbar ist.

7. Vorrichtung nach einem der Ansprüche 1 bis 6,
**dadurch gekennzeichnet, daß** die Führungseinrichtung (10) durch eine Durchmesserverstelleinrichtung (19) auf den Durchmesser der Stanzbleche (2) einstellbar ist.

8. Vorrichtung nach einem der Ansprüche 1 bis 7,
**dadurch gekennzeichnet, daß** die Stanzbleche (2) auf einem unterhalb des Aufnahmeschachtes (6) sich befindlichen Auflageelement (7) angeordnet sind.

9. Vorrichtung nach Anspruch 8,
**dadurch gekennzeichnet, daß** das Auflageelement (7) rechenförmig mit Zinken (22) ausgebildet ist, wobei sich die Zinken (22) in Richtung der Längsachse (16) des Stempels (3) erstrecken.

10. Vorrichtung nach Anspruch 9,
**dadurch gekennzeichnet, daß** zwischen den Zinken (22) des Auflageelementes (7) Förderketten (23) zum Transport der Blechstapel (8) angeordnet sind.

11. Vorrichtung nach einem der Ansprüche 8 bis 10,
**dadurch gekennzeichnet, daß** das Auflageelement (7) durch eine Hubeinrichtung (9) höhenverstellbar ist.

## Claims

1. Device for stamping and stacking stamping sheets according to stamping pattern, in particular for electrical machines, with the following features:
1.1 a punch for stamping the stamping sheets,
1.2 a die cooperating with the punch,
1.3 a guide means for guiding the stamping sheets below the die,
wherein
1.4 the guide means (10) has at least two clamping elements (11), and
1.5 the clamping elements (11) are provided to firmly clamp the stamping sheets (2) on their periphery,
**characterised in that** the guide means (10) has a respective drive means (12) for adjusting the clamping elements (11) perpendicular to the stamping direction.

2. Device according to Claim 1, **characterised in that** the guide means (10) has guide elements (13), which are arranged on the side of the clamping elements (11) facing the die (4).

3. Device according to Claim 1 or 2, **characterised in that** the clamping elements (11) are prism-shaped on their side facing the stamping sheets (2).

4. Device according to one of Claims 1 to 3, **characterised in that** the guide elements (13) are prism-shaped on their side facing the stamping sheets (2).

5. Device according to one of Claims 2 to 4, **characterised in that** the clamping elements (11) and the guide elements (13) are rake-shaped with tines (24 and 26 respectively), wherein the tines (24 and 26 respectively) are oriented in the direction of the longitudinal axis (16) of the punch (3) and are provided to intermesh with one another.

6. Device according to one of Claims 1 to 5, **characterised in that** the guide means (10) is vertically adjustable with the clamping elements (11) in the direction of the longitudinal axis (16) of the punch (3) by a drive means (15).

7. Device according to one of Claims 1 to 6, **characterised in that** the guide means (10) can be adjusted to the diameter of the stamping sheets (2) by a diameter adjusting means (19).

8. Device according to one of Claims 1 to 7, **characterised in that** the stamping sheets (2) are arranged on a support element (7) located below the receiving shaft (6).

9. Device according to Claim 8, **characterised in that** the support element (7) is rake-shaped with tines (22), wherein the tines (22) extend in the direction of the longitudinal axis (16) of the punch (3).

10. Device according to Claim 9, **characterised in that** conveyor chains (23) are arranged between the tines (22) of the support element (7) for transport of the stack (8) of sheets.

11. Device according to one of Claims 8 to 10, **characterised in that** the support element (7) can be vertically adjusted by a hoisting means (9).

## Revendications

1. Dispositif de découpage et d'empilage de tôles découpées en fonction de la forme de découpe, en particulier pour des machines électriques, comportant les éléments suivants:
1.1 un poinçon destiné à découper les tôles de découpage,
1.2 une matrice coopérant avec le poinçon,
1.3 un dispositif de guidage pour guider les tôles découpées en dessous de la matrice,
1.4 le dispositif de guidage (10) comprenant au moins deux éléments de serrage (11), et
1.5 les éléments de serrage (11) étant prévus pour serrer les tôles découpées sur leur pourtour,
**caractérisé en ce que** chaque dispositif de guidage (10) présente un moyen d'entraînement (12) pour déplacer les éléments de serrage (11) perpendiculairement à la direction de découpe.

2. Dispositif selon la revendication 1, **caractérisé en ce que** le dispositif de guidage (10) comprend des éléments de guidage (13) qui sont disposés sur le côté des éléments de serrage (11) tourné vers la matrice (4).

3. Dispositif selon la revendication 1 ou 2, **caractérisé en ce que** les éléments de serrage (11) sont conformés en prismes sur leur côté tourné vers les tôles découpées (2).

4. Dispositif selon une des revendications 1 à 3, **caractérisé en ce que** les éléments de guidage (13) sont conformés en prismes sur leur côté tourné vers les tôles découpées (2).

5. Dispositif selon une des revendications 2 à 4, **caractérisé en ce que** les éléments de serrage (11) et les éléments de guidage (13) sont conformés en râteaux munis de dents (24 et 26), lesdites dents (24 et 26) étant orientées dans la direction de l'axe longitudinal (16) du poinçon (3) et étant prévues pour s'engager les unes entre les autres.

6. Dispositif selon une des revendications 1 à 5, **caractérisé en ce que** le dispositif de guidage (10), avec les éléments de serrage (11), peut être réglé en hauteur, dans la direction de l'axe longitudinal (16) du poinçon (3), à l'aide d'un moyen d'entraînement (15).

7. Dispositif selon une des revendications 1 à 6, **caractérisé en ce que** le dispositif de guidage (10) peut être adapté au diamètre des tôles découpées (2) à l'aide d'un moyen (19) de réglage de diamètre.

8. Dispositif selon une des revendications 1 à 7, **caractérisé en ce que** les tôles découpées (2) sont placées sur un élément de support (7) situé en dessous du conduit de réception (6).

9. Dispositif selon la revendication 8, **caractérisé en ce que** l'élément de support (7) est conformé en râteau muni de dents (22), lesdites dents (22) s'étendant dans la direction de l'axe longitudinal (16) du poinçon (3).

10. Dispositif selon la revendication 9, **caractérisé en ce que** des chaînes transporteuses (23) pour le transport des piles de tôles (8) sont prévues entre les dents (22) de l'élément de support (7).

11. Dispositif selon une des revendications 8 à 10, **caractérisé en ce que** l'élément de support (7) peut être réglé en hauteur à l'aide d'un moyen de levage (9).
